# EUROPÄISCHE PATENTSCHRIFT

(11) **EP 2 843 223 B1**
(45) Veröffentlichungstag und Bekanntmachung des Hinweises auf die Patenterteilung: **01.02.2017**
(21) Anmeldenummer: 13464011.9
(22) Anmeldetag: 02.09.2013
(51) Int. Cl.: F02M 26/00, F02M 26/21, F02M 26/51, F02M 26/70, F02M 26/52, F02M 26/54

(54) **Mischventil einer Brennkraftmaschine**
Mixing valve of an internal combustion engine
Vanne mélangeuse d'un moteur à combustion interne

(43) Veröffentlichungstag der Anmeldung: 04.03.2015
(73) Patentinhaber: Continental Automotive GmbH, 30165 Hannover (DE)
(72) Erfinder: Muresan, Daniel, 307220 Giroc (RO)

(56) Entgegenhaltungen:
- DE-A1-102008 030 785
- DE-A1-102012 203 156
- US-A1- 2005 241 702
- US-A1- 2006 283 430

## Beschreibung

Die Erfindung betrifft ein Mischventil einer Brennkraftmaschine eines Kraftfahrzeuges mit einer in einem Ansaugkanal angeordneten Klappe und einer in einem Abgaskanal angeordneten Klappe, mit drehbar gelagerten, die Klappen halternden Wellen, wobei der Ansaugkanal und der Abgaskanal in einen gemeinsamen Sammelkanal münden, und mit einer Antriebseinrichtung der Klappen, wobei die Antriebseinrichtung einen einzigen Stellmotor und ein Getriebe zur Ansteuerung der beiden Klappen aufweist.

Solche Mischventile werden bei Abgasrückführungssystemen von Brennkraftmaschinen heutiger Kraftfahrzeuge häufig eingesetzt und sind aus der Praxis bekannt, siehe z.B. die US 2005/0241702 A1. Die Bewegungen der Klappen des Ansaugkanals und des Abgaskanals sind derart gesteuert, dass die im Abgaskanal angeordnete Klappe ausgehend von der ersten Stellung linear mit einem Ansteuersignal der Antriebseinrichtung öffnet. Die im Ansaugkanal angeordnete Klappe verharrt jedoch zunächst in der ersten Stellung und wird erst bewegt, wenn die Antriebseinrichtung um einen vorgesehenen Stellbereich angetrieben ist.

Die Klappen sollen daher unabhängig voneinander angesteuert werden. Bei dem aus der Praxis bekannten Mischventil sind Stellhebel und Totgänge im Getriebe vorgesehen, welche die Klappen in vorgesehenen Stellbereichen von der Antriebseinrichtung entkoppeln. Dies führt jedoch zu einen hohen baulichen Aufwand des Getriebes.

Der Erfindung liegt das Problem zugrunde, ein Mischventil der eingangs genannten Art so weiter zu bilden, dass es besonders einfach aufgebaut ist und eine Entkoppelung des Antriebs der Klappen ermöglicht.

Dieses Problem wird erfindungsgemäß dadurch gelöst, dass das Getriebe ein Differentialgetriebe aufweist, und dass das Differentialgetriebe zwischen den beiden Wellen angeordnet ist.

Durch diese Gestaltung wird jeweils die Welle angetrieben, die dem Antrieb den geringsten Widerstand entgegensetzt. Die Klappen sind erfindungsgemäß einfach dadurch entkoppelt, dass die eine Klappe mit einer etwas größeren Kraft in ihrer Ausgangslage gehalten ist oder an einem Anschlag anliegt. Hierdurch wird die Anzahl der beweglichen Bauteile besonders gering gehalten. Die Anzahl an Hardware und Softwarekomponenten des Mischventils lässt sich dank der Erfindung besonders gering halten. Das Mischventil ist daher besonders einfach aufgebaut. Bekannte Differentialgetriebe gestalten sich zudem besonders kompakt, so dass das Mischventil besonders kleine Abmessungen aufweist.

Die Entkoppelung der Bewegungen der Klappen gestaltet sich gemäß einer anderen vorteilhaften Weiterbildung der Erfindung konstruktiv besonders einfach, wenn zumindest eine der Wellen mittels eines Federelementes in eine Grundstellung vorgespannt ist.

Die Antriebseinrichtung erzeugt gemäß einer anderen vorteilhaften Weiterbildung der Erfindung eine aktive Schließbewegung der im Ansaugkanal angeordneten Klappe, wenn die in dem Ansaugkanal angeordnete Klappe in eine geöffnete Stellung gegen einen Anschlag vorgespannt ist. Vorzugsweise wird die Stellung der im Ansaugkanal angeordneten Klappe durch einen kontaktlosen Sensor erfasst.

Zur Vereinfachung des Aufbaus des Mischventils trägt es gemäß einer anderen vorteilhaften Weiterbildung der Erfindung bei, wenn die in dem Abgaskanal angeordnete Klappe in die geschlossene Stellung gegen einen Anschlag vorgespannt ist.

Die Überleitung des Antriebs der im Abgaskanal angeordneten Klappe zu der im Ansaugkanal angeordneten Klappe gestaltet sich gemäß einer anderen vorteilhaften Weiterbildung der Erfindung besonders einfach, wenn die im Abgaskanal angeordnete Klappe einen zweiten Anschlag in der geöffneten Stellung hat.

Eine gezielte Steuerung der Klappen lässt sich gemäß einer anderen vorteilhaften Weiterbildung der Erfindung einfach erreichen, wenn ein die im Ansaugkanal angeordnete Klappe vorspannendes Federelement eine größere Federsteifigkeit aufweist als ein die im Abgaskanal angeordnete Klappe vorspannendes Federelement. Durch diese Gestaltung wird die im Abgaskanal angeordnete Klappe zunächst vollständig geöffnet. Erst anschließend wird die im Ansaugkanal angeordnete Klappe betätigt. Die im Abgaskanal angeordnete Klappe verbleibt vollständig in ihrer geöffneten Stellung.

Das Verhältnis der maximalen Strömungen im Mischventil lässt sich gemäß einer anderen vorteilhaften Weiterbildung der Erfindung einfach einstellen, wenn der Abgaskanal einen größeren Strömungswiderstand aufweist als der Ansaugkanal.

Die Erfindung lässt zahlreiche Ausführungsformen zu. Zur weiteren Verdeutlichung ihres Grundprinzips ist eine davon in der Zeichnung dargestellt und wird nachfolgend beschrieben. Diese zeigt in:
- Fig. 1: schematisch eine Brennkraftmaschine mit einem Mischventil,
- Fig. 2: der Aufbau des Mischventils in einer schematischen Darstellung,
- Fig. 3: ein Diagramm der Schwenkbewegungen der Klappen in Abhängigkeit von Stellwinkel einer Antriebseinrichtung.

Figur 1 zeigt schematisch eine Brennkraftmaschine 1 mit einer Ansaugleitung 2 und einer Abgasleitung 3. Die Ansaugleitung 2 hat einen Ansaugkanal 3, über den Luft aus der Umgebung angesaugt wird. Von der Abgasleitung 3 führt ein Abgaskanal 5 über ein Mischventil 6 in die Ansaugleitung 2. Das Mischventil 6 führt Gasströme aus dem Ansaugkanal 4 und aus dem Abgaskanal 5 zu einem gemeinsamen Gasstrom in einem Sammelkanal 7 zusammen. Die Gasströme im Mischventil 6 lassen sich von einer Antriebseinrichtung 8 mit einem einzigen elektrischen Stellmotor 9 regeln. Weiterhin hat die Brennkraftmaschine 1 einen Turbolader 10, welcher einen Gasstrom im Sammelkanal 7 verdichtet und der Brennkraftmaschine 1 zuführt. Zur Vereinfachung der Zeichnung sind weitere Bauteile der Brennkraftmaschine 1 und des Turboladers 10, wie Sensoren, weitere Ventile und Ladeluftkühler nicht dargestellt.

Figur 2 zeigt schematisch das Mischventil 6 mit der Antriebseinrichtung 8 aus Figur 1. Das Mischventil 6 hat in dem Ansaugkanal 4 und in dem Abgaskanal 5 jeweils schwenkbare Wellen 11, 12 mit darauf angeordneten Klappen 13, 14 zur Steuerung der Querschnitte des Ansaugkanals 4 und des Abgaskanals 5. Die Antriebseinrichtung 8 hat ein Getriebe 15 mit einem Differentialgetriebe 16. Der einzige Stellmotor 9 treibt das Getriebe 15 an, welches wiederum das Differentialgetriebe 16 antreibt. Über das Differentialgetriebe 16 werden die Wellen 11, 12 und damit die Klappen 13, 14 angetrieben. Die Klappen 13, 14 sind zudem jeweils von Federelementen 17, 18 in eine Grundstellung vorgespannt. In den Grundstellungen liegen die Klappen 13, 14 an schematisch dargestellten Anschlägen 19, 20 an. Die Wellen 11, 12 sind in einem nicht dargestellten Gehäuse des Mischventils 6 gelagert. Das Gehäuse nimmt zudem den Stellmotor 9 und das Getriebe 15 mit dem Differentialgetriebe 16 auf.

Das Differentialgetriebe 16 hat einen unmittelbar von dem Getriebe 15 angetriebenen Käfig 22, in dem ein Umlaufrad 23 gelagert ist. Das Umlaufrad 23 steht mit zwei Antriebsrädern 24, 25 in Eingriff. Die Antriebsräder 24, 25 sind drehfest mit den Wellen 11, 12 verbunden.

Das Federelement 17 der im Ansaugkanal 4 angeordneten Klappe 13 hat eine größere Federsteifigkeit als das Federelement 18 der im Abgaskanal 5 angeordneten Klappe 14. Damit wird bei einem beginnenden Betrieb des Stellmotors 9 zunächst die im Abgaskanal 5 angeordnete Klappe 14 angesteuert, bis sie gegen einen zweiten Anschlag 21 gelangt. Beim weiteren Betrieb der Antriebseinrichtung 8 wird die im Abgaskanal 5 angeordnete Klappe 14 an dem zweiten Anschlag 21 gehalten und die im Ansaugkanal 4 angeordnete Klappe 13 verstellt.

Die Bewegungen der Klappen 13, 14 zwischen einer Grundstellung und einer gegenüber dieser um 90° verdrehten Stellung über einen Stellwinkel von 0° bis 180° sind in Figur 3 dargestellt. Hierbei ist mit a14 die Bewegung der im Abgaskanal 5 angeordneten Klappe 14 und mit a13 die Bewegung der im Ansaugkanal 4 angeordneten Klappe 13 gekennzeichnet.

## Patentansprüche

1. Mischventil (6) einer Brennkraftmaschine (1) eines Kraftfahrzeuges mit einer in einem Ansaugkanal (4) angeordneten Klappe (13) und einer in einem Abgaskanal (5) angeordneten Klappe (14), mit drehbar gelagerten, die Klappen (13, 14) halternden Wellen (11, 12), wobei der Ansaugkanal (4) und der Abgaskanal (5) in einen gemeinsamen Sammelkanal (7) münden, und mit einer Antriebseinrichtung (8) der Klappen (13, 14), wobei die Antriebseinrichtung (8) einen einzigen Stellmotor (9) und ein Getriebe (15) zur Ansteuerung der beiden Klappen (13, 14) aufweist, **dadurch gekennzeichnet, dass** das Getriebe (15) ein Differentialgetriebe (16) aufweist und dass das Differentialgetriebe (16) zwischen den beiden Wellen (11, 12) angeordnet ist.

2. Mischventil nach Anspruch 1, **dadurch gekennzeichnet, dass** zumindest eine der Wellen mittels eines Federelementes in eine Grundstellung vorgespannt ist.

3. Mischventil nach Anspruch 2, **dadurch gekennzeichnet, dass** die in dem Ansaugkanal angeordnete Klappe in eine geöffnete Stellung gegen einen Anschlag vorgespannt ist.

4. Mischventil nach Anspruch 2 oder 3, **dadurch gekennzeichnet, dass** die in dem Abgaskanal angeordnete Klappe in die geschlossene Stellung gegen einen Anschlag vorgespannt ist.

5. Mischventil nach Anspruch 4, **dadurch gekennzeichnet, dass** die im Abgaskanal angeordnete Klappe einen zweiten Anschlag in der geöffneten Stellung hat.

6. Mischventil nach Anspruch 2, **dadurch gekennzeichnet, dass** ein die im Ansaugkanal angeordnete Klappe vorspannendes Federelement eine größere Federsteifigkeit aufweist als ein die im Abgaskanal angeordnete Klappe vorspannendes Federelement.

7. Mischventil nach einem der Ansprüche 1 bis **6, dad u r c h gekennzeichnet,** dass der Abgaskanal einen größeren Strömungswiderstand aufweist als der Ansaugkanal.

## Claims

1. Mixer valve (6) of an internal combustion engine (1) of a motor vehicle having a flap (13) which is arranged in an intake duct (4) and a flap (14) which is arranged in an exhaust gas duct (5), having rotatably mounted shafts (11, 12) which hold the flaps (13, 14), the intake duct (4) and the exhaust gas duct (5) opening into a common collector duct (7), and having a drive device (8) of the flaps (13, 14), the drive device (8) having a single actuating motor (9) and a gear mechanism (15) for actuating the two flaps (13, 14), **characterized in that** the gear mechanism (15) has a differential gear mechanism (16), and **in that** the differential gear mechanism (16) is arranged between the two shafts (11, 12).

2. Mixer valve according to Claim 1, **characterized in that** at least one of the shafts is prestressed into a basic position by means of a spring element.

3. Mixer valve according to Claim 2, **characterized in that** the flap which is arranged in the intake duct is prestressed into an open position against a stop.

4. Mixer valve according to Claim 2 or 3, **characterized in that** the flap which is arranged in the exhaust gas duct is prestressed into the closed position against a stop.

5. Mixer valve according to Claim 4, **characterized in that** the flap which is arranged in the exhaust gas duct has a second stop in the open position.

6. Mixer valve according to Claim 2, **characterized in that** a spring element which prestresses the flap which is arranged in the intake duct has a greater spring stiffness than a spring element which prestresses the flap which is arranged in the exhaust gas duct.

7. Mixer valve according to one of Claims 1 to 6, **characterized in that** the exhaust gas duct has a greater flow resistance than the intake duct.

## Revendications

1. Vanne de mélange (6) d'un moteur à combustion interne (1) d'un véhicule automobile avec un clapet (13) disposé dans un canal d'aspiration (4) et un clapet (14) disposé dans un canal de gaz d'échappement (5), avec des arbres (11, 12) montés de façon rotative et portant les clapets (13, 14), dans laquelle le canal d'aspiration (4) et le canal de gaz d'échappement (5) débouchent dans un canal collecteur commun (7), et avec un dispositif d'entraînement (8) des clapets (13, 14), dans laquelle le dispositif d'entraînement (8) présente un seul servomoteur (9) et une transmission (15) pour la commande des deux clapets (13, 14), **caractérisée en ce que** la transmission (15) présente une transmission différentielle (16) et **en ce que** la transmission différentielle (16) est disposée entre les deux arbres (11, 12).

2. Vanne de mélange selon la revendication 1, **caractérisée en ce qu'**au moins un des arbres est précontraint dans une position de base au moyen d'un élément de ressort.

3. Vanne de mélange selon la revendication 2, **caractérisée en ce que** le clapet disposé dans le canal d'aspiration est précontraint contre une butée dans une position ouverte.

4. Vanne de mélange selon la revendication 2 ou 3, **caractérisé en ce que** le clapet disposé dans le canal de gaz d'échappement est précontraint contre une butée dans la position fermée.

5. Vanne de mélange selon la revendication 4, **caractérisée en ce que** le clapet disposé dans le canal de gaz d'échappement comporte une deuxième butée dans la position ouverte.

6. Vanne de mélange selon la revendication 2, **caractérisée en ce qu'**un élément de ressort qui précontraint le clapet disposé dans le canal d'aspiration présente une raideur de ressort plus élevée qu'un élément de ressort qui précontraint le clapet disposé dans le canal de gaz d'échappement.

7. Vanne de mélange selon l'une quelconque des revendications 1 à 6, **caractérisée en ce que** le canal de gaz d'échappement présente une résistance à l'écoulement plus élevée que le canal d'aspiration.
